# EUROPÄISCHE PATENTSCHRIFT

(11) **EP 1 287 248 B1**
(45) Veröffentlichungstag und Bekanntmachung des Hinweises auf die Patenterteilung: **29.11.2006**
(21) Anmeldenummer: 01943013.1
(22) Anmeldetag: 03.05.2001
(51) Int. Cl.: F02D 11/10

(54) **VERFAHREN UND VORRICHTUNG ZUR FILTERUNG EINES SIGNALS**
METHOD AND DEVICE FOR FILTERING A SIGNAL
PROCEDE ET DISPOSITIF SERVANT A FILTRER UN SIGNAL

(30) Priorität: 17.05.2000 DE 10024269
(43) Veröffentlichungstag der Anmeldung: 05.03.2003
(73) Patentinhaber: ROBERT BOSCH GMBH, 70442 Stuttgart (DE)
(72) Erfinder: WAGNER, Horst, 70469 Stuttgart (DE); SAMUELSEN, Dirk, 71636 Ludwigsburg (DE); FEHRMANN, Ruediger, 71229 Leonberg (DE)
(86) Internationale Anmeldenummer: PCT/DE2001/001685
(87) Internationale Veröffentlichungsnummer: WO 2001/088357

(56) Entgegenhaltungen:
- EP-A2- 0 319 973
- DE-A1- 19 534 633
- DE-A1- 19 722 253
- US-A- 4 694 414
- US-A- 5 233 245
- US-A- 5 775 293

## Beschreibung

### Stand der Technik

Die Erfindung betrifft ein Verfahren und eine Vorrichtung zur Filterung eines Signals gemäß den Oberbegriffen der unabhängigen Ansprüche.

Ein Verfahren und eine Vorrichtung zur Filterung eines Signals ist beispielsweise aus der DE 195 37 787 bekannt. Dort wird die Fahrerwunschmenge mittels eines Führungsformers gefiltert. Die Filterung ist derart ausgebildet, dass sich z.B. schnelle Fahrermengenwunschänderungen (Pedalwert) nicht ungedämpft auf die Kraftstoffzumessung auswirken und so die Anregung von Fahrzeuglängsschwingungen vermieden wird. Solche Filterung zur Dämpfung der Anregung von Systemen haben den Nachteil, dass sie bei rampenähnlicher Änderung der Eingangsgröße einen Schleppfehler erzeugen. D.h., die Ausgangsgröße folgt der Eingangsgröße nur verzögert. Dies wirkt sich beispielsweise bei einer Anwendung bei einer Brennkraftmaschine durch ein vermindertes Antriebsmoment aus.

Ferner ist aus der US 5,775,293 eine Filterung einer Größe mit einem ersten Filtermittel zur Bildung einer Ausgangsgröße abhängig von der Eingangsgröße bekannt. Ausgehend von der Eingangsgröße des ersten Filtermittels gibt ein zweites Filtermittel einen Koeffizienten vor, der das Übertragungsverhalten des ersten Filtermittels bestimmt. Dies bedeutet dass ausgehend von der Eingangsgröße des ersten Filtermittels Koeffizienten bestimmt werden, mit denen das Übertragungsverhalten des ersten Filtermittels beeinflusst wird. Dieser Vorgehensweise liegt die Aufgabe zu Grunde, kleine geringfügige Pedalwertänderungen stark zu dämpfen, während bei großen Änderungen eine möglichst unverzögerte Weiterleitung des Signals erfolgen soll.

### Vorteile der Erfindung

Die erfindungsgemäße Vorgehensweise bietet den Vorteil, dass entsprechende Schleppfehler kompensiert werden können, ohne dass Einschränkungen der Filterwirkung insbesondere bei sprungförmigen Änderungen der Eingangsgröße in Kauf genommen werden müssen.

Vorteilhafte und zweckmäßige Ausgestaltungen und Weiterbildungen der Erfindung sind in den Unteransprüchen gekennzeichnet.

### Zeichnung

Die Erfindung wird nachstehend anhand der in der Zeichnung dargestellten Ausführungsformen erläutert. Es zeigen Figur 1 den prinzipiellen Aufbau eines Kraftstoffzumesssystems und Figur 2 ein Blockdiagramm der erfindungsgemäßen Vorgehensweise.

Die Erfindung wird im folgenden am Beispiel eines Kraftstoffmengensignals bei einer selbstzündenden Brennkraftmaschine dargestellt. Die Erfindung ist nicht auf diese Anwendung beschränkt. Sie kann auch bei anderen Signalen, insbesondere bei Signalen, die bei Steuerung von Brennkraftmaschinen verwendet werden, eingesetzt werden. Insbesondere ist das Verfahren geeignet für Signale, die das abgegebene Moment beeinflussen oder charakterisieren. Solche Signale sind beispielsweise ein Kraftstoffmengensignal, Signale zur Ansteuerung von leistungsbeeinflussenden Stellern, ein Mengenwunschsignal, das Ausgangssignal eines Fahrpedalgebers oder ein Drehzahlsignal.

In Figur 1 ist der prinzipielle Aufbau eines Kraftstoffzumessystems einer Brennkraftmaschine dargestellt. Mit 10 ist ein Fahrpedalstellungsgeber und mit 11 ein Drehzahlgeber bezeichnet. Eine Sollwertsteuerung 12 ist mit dem Fahrpedalstellungsgeber und dem Drehzahlgeber 11 verbunden. Das Ausgangssignal MEW der Sollwertsteuerung, die der Fahrerwunschmenge entspricht, gelangt zu einem Führungsformer 13. Das Drehzahlsignal N des Drehzahlgebers 11 gelangt zu einem Störgrößenregler 14. Das Ausgangssignal MEF des Führungsformers 13 und das Ausgangssignal MES des Störungsreglers 14 werden in einem Additionspunkt überlagert und bilden das Mengensignal MEA, das einer Stelleinrichtung 15 zugeleitet wird. Abhängig von diesem Signal MEA wird der nicht dargestellten Brennkraftmaschine eine entsprechende Kraftstoffmenge zugemessen.

Ausgehend von der Fahrpedalstellung der Drehzahl berechnet die Sollwertsteuerung 12 die Fahrerwunschmenge MEW, die erforderlich ist, um die vom Fahrer gewünschte Fahrleistung bereitzustellen. Bei Systemen ohne Ruckeldämpfung wird dieses Signal unmittelbar der Stelleinrichtung 15 zugeleitet. Die Stelleinrichtung 15 setzt dieses Signal in ein Ansteuersignal zur Beaufschlagung der entsprechenden Stellelemente um. So ist beispielsweise bei Reihenpumpen vorgesehen, dass ein Stellregelkreis die Regelstangenposition auf einen entsprechenden Wert einregelt. Bei zeitgesteuerten Systemen gibt die Stelleinrichtung 15 ein Ansteuersignal für ein mengenbestimmendes Magnetventil oder einen Piezoaktor ab.

Um auftretende Ruckelschwingungen kompensieren zu können, ist vorgesehen, dass das Fahrerwunschsignal MEW mittels eines Führungsformers 13 gefiltert wird. Der Führungsformer 13 besitzt wenigstens eine verzögernde Wirkung. So können beispielsweise Filter mit PT1-Verhalten eingesetzt werden. Besonders vorteilhaft ist es, wenn als Führungsformer Filter eingesetzt werden, die noch weitere Komponenten umfassen.

Desweiteren wird das Drehzahlsignal N einem Störungsregler 14 zugeleitet. Die neue Wirkungsweise dieser Vorrichtung ist in der DE 195 37 787 beschrieben.

Besitzt der Filter 13, der den Führungsformer bildet, zumindest verzögerndes Verhalten, beispielsweise ein T1-Glied, so tritt bei bestimmten Änderungen der Eingangsgröße des Filters 13 ein Schleppfehler auf. D.h., die Ausgangsgröße folgt der Eingangsgröße nur verzögert.

Erfindungsgemäß wird dieser Schleppfehler dadurch behoben, dass am Eingang des Filters ein Korrekturwert aufgeschaltet wird, der ausgehend von der Eingangsgröße gebildet wird. Vorzugsweise wird hierzu die Eingangsgröße nach der Zeit abgeleitet, d.h. differenziert und anschließend mit einem insbesondere vorgebbaren Wert gewichtet. Dieser Wichtungsfaktor wird vorzugsweise abhängig vom Übertragungsverhalten des zu korrigierenden Filters vorgegeben. Dabei wird die zeitliche Ableitung der Eingangsgröße begrenzt, um die Filterwirkung bei sich schnell ändernder Eingangsgröße trotz der Maßnahmen gegen Schleppfehler beizubehalten.

In Figur 2 ist der Führungsformer mit einer solchen Korrektur detaillierter dargestellt. Bereits in Figur 1 beschriebene Elemente sind mit den entsprechenden Bezugszeichen bezeichnet.

Der eigentliche Filter des Führungsformers ist als erster Filter 100 bezeichnet. Die Eingangsgröße MEW des Führungsformers 13 gelangt zum einen mit positiven Vorzeichen zu einem Verknüpfungspunkt 125 und zum anderen zu einem zweiten Filter 110. Das Ausgangssignal des Verknüpfungspunktes 125 gelangt zu dem ersten Filter 100.

Das Ausgangssignal des zweiten Filters 110 gelangt über einen Begrenzer 112 zu einem zweiten Verknüpfungspunkt 115. Das Ausgangssignal des Verknüpfungspunktes 115 gelangt vorzugsweise mit positivem Vorzeichen zu dem Verknüpfungspunkt 125. An dem zweiten Eingang des zweiten Verknüpfungspunkts 115 liegt das Ausgangssignal einer Faktorvorgabe 120 an. Das Ausgangssignal des ersten Filters 100 bildet die Ausgangsgröße MEF.

Bei einer Ausgestaltung kann auch vorgesehen sein, dass der Begrenzer 112 nach dem Verknüpfungspunkt 115 angeordnet ist. Dies bedeutet der Begrenzer 112 begrenzt die Korrekturgröße mit der im Verknüpfungspunkt 125 die Eingangsgröße des ersten Filters 100 korrigiert wird.

Eine besonders vorteilhafte Ausgestaltung der erfindungsgemäßen Vorgehensweise ist strichpunktiert dargestellt. Bei dieser gelangt die Eingangsgröße zusätzlich über einen Verstärker 140 zu einem Verknüpfungspunkt 130, an dessen zweiten Eingang die Ausgangsgröße des ersten Filters 100 anliegt. Diese beiden Größen verknüpft bilden dann die Ausgangsgröße MEF.

Der zweite Filter 110 ist vorzugsweise als Differenzierer ausgebildet. Zumindestens umfaßt der zweite Filter 110 eine differenzierende Komponente. Beispielsweise kann der zweite Filter auch als PD-Glied oder als DT-Glied ausgebildet sein. Die Ausgangsgröße des zweiten Filters 110 wird durch den Begrenzer 112 auf betragsmässig höchstzulässige Werte begrenzt, um die Filterwirkung bei schneller, insbesondere sprungförmiger, Änderung der Eingangsgröße MEW zu gewährleisten.

Der Begrenzer 112 ist derart dimensioniert, dass die Begrenzung bei sich langsam ändernder Eingangsgröße unwirksam ist und das Filter 110 einen unbeinflussten Beitrag zur Korrektur der Eingangsgröße des ersten Filters 100 liefert. Bei langsamen Änderungen der Eingangsgröße besitzt das zweite Filter 120 einen relativen großen Einfluß auf die gefilterte Größe. Dadurch wird erfindungsgemäß der Schleppfehler vermieden. Bei sprungförmigen, das heisst bei schnellen Änderungen der Eingangsgröße ist die Begrenzung wirksam, wodurch der entsprechende Beitrag des Zweiten Filters 110 zur Korrektur der Eingangsgröße des ersten Filters nur gering ist. Bei schnellen Änderungen der Eingangsgröße besitzt das zweite Filter 120 einen relativen kleinen Einfluß auf die gefilterte Größe. In diesem Fall besitzt der erste Filter 100 einen großen Einfluß auf die gefilterte Größe.

Im Verknüpfungspunkt 115 wird das Ausgangssignal des zweiten Filters 110 mit einem vorgebbaren Wichtungsfaktor der Faktorvorgabe 120 gewichtet. Der Wichtungsfaktor ist insbesondere abhängig vom Übertragungsverhalten des ersten Filters 100 vorgebbar.

In einer bevorzugten Ausführungsform besitzt das erste Filter 100 die Übergangsfunktion: $K / \left(T*s+1\right)$

Hierbei werden üblicherweise die Größe T als Verzögerungszeitkonstante und die Größe K als Proportionalverstärkung bezeichnet.

Der Faktor der Faktorvorgabe 120 ist vorzugsweise identisch mit der Zeitkonstante T. Dies bedeutet, dass das durch den Begrenzer 112 begrenzte Ausgangssignal des zweiten Filters 110 mit dem Faktor der Faktorvorgabe 120, d.h. mit der Verzögerungszeitkonstante T des ersten Filters 100, gewichtet wird.

Bei der zweiten besonders vorteilhaften Ausgestaltung besitzt der Verstärker 140 den Verstärkungsfaktor V. Die Proportionalverstärkung K des ersten Filters nimmt dann den Wert K = 1 - V an.

Erfindungsgemäß wird die Eingangsgröße MEW des ersten Filters 100 abhängig von der der Eingangsgröße MEW des ersten Filters 100 korrigiert. Dies bedeutet ausgehend von der Eingangsgröße MEW des ersten Filters wird eine Korrekturgröße zur Korrektur dieser Eingangsgröße bestimmt. Bei einer einfachen Ausführungsform wird die Eingangsgröße zeitlich abgeleitet bzw. differenziert und anschließend mit einem Faktor gewichtet. Der Faktor wird dabei im wesentlichen durch das Übertragungsverhalten des ersten Filters bestimmt. Vorzugsweise entspricht der Faktor der Verzögerungszeitkonstanten T des ersten Filters.

Besonders vorteilhaft ist es, wenn lediglich ein Teil des Signals korrigiert wird. Dies wird dadurch realisiert, dass die Proportionalverstärkung K des ersten Filters kleiner als 1 gewählt wird und dem Ausgangssignal des ersten Filters ein entsprechend verstärktes Eingangssignal zugeführt wird.

## Patentansprüche

1. Vorrichtung zur Filterung einer Größe, mit einem ersten Filtermittel zur Bildung einer Ausgangsgröße, abhängig von einer Eingangsgröße des Filtermittels, wobei das erste Filtermittel wenigstens eine verzögernde Wirkung aufweist, wobei es sich bei der Größe um ein Signal zu Ansteuerung von leistungsbestimmenden Stellern, ein Mengenwunschsignal, ein Ausgangssignal eines Fahrpedals oder ein Drehzahlsignal handelt, **dadurch gekennzeichnet, dass** am Eingang des ersten Filtermittels eine Korrekturgröße aufgeschaltet wird, um die Eingangsgröße des ersten Filtermittels zu korrigieren, wobei die Korrekturgröße ausgehend von der Eingangsgröße des ersten Filtermittels durch Filterung mittels eines zweiten Filtermittels gewonnen wird.

2. Vorrichtung nach Anspruch 1, **dadurch gekennzeichnet, daß** das zweite Filtermittel wenigstens differenzierendes Verhalten aufweist.

3. Vorrichtung nach Anspruch 1 oder 2, **dadurch gekennzeichnet, daß** eine Ausgangsgröße des zweiten Filtermittels mit einem Faktor wichtbar ist.

4. Vorrichtung nach einem der vorherigen Ansprüche, **dadurch gekennzeichnet, daß** die Ausgangsgröße des zweiten Filtermittels oder die Korrekturgröße begrenzt wird.

5. Vorrichtung nach Anspruch 3, **dadurch gekennzeichnet, daß** der Faktor vom Übertragungsverhalten des ersten Filtermittels abhängig ist.

6. Vorrichtung, nach einem der vorherigen Ansprüche, **dadurch gekennzeichnet, daß** zusätzlich die Ausgangsgröße des ersten Filtermittels mit dem gewichteten Eingangsgröße des ersten Filtermittels korrigierbar ist.

7. Verfahren zur Filterung einer Größe, mit einem ersten Filtermittel zur Bildung einer Ausgangsgröße, abhängig von einer Eingangsgröße des Filtermittels, wobei das erste Filtermittel wenigstens eine verzögernde Wirkung aufweist, wobei es sich bei der Größe um ein Signal zu Ansteuerung von leistungsbestimmenden Steilern, ein Mengenwunschsignal, ein Ausgangssignal eines Fahrpedals oder ein Drehzahlsignal handelt, **dadurch gekennzeichnet, dass** am Eingang des ersten Filtermittels eine Korrekturgröße aufgeschaltet wird, um die Eingangsgröße des ersten Filtermittels zu korrigieren, wobei die Korrekturgröße ausgehend von der Eingangsgröße des ersten Filtermittels durch Filterung mittels eines zweiten Filtermittels gewonnen wird.

## Claims

1. Device for filtering a variable, having a first filter means for forming an output variable as a function of an input variable of the filter means, the first filter means having at least one delaying effect, the variable being a signal for actuating power-determining actuators, a quantity request signal, an output signal of an accelerator pedal or a rotational speed signal, **characterized in that** a correction variable is applied at the input of the first filter means in order to correct the input variable of the first filter means, a correction variable is applied to the input of the first filter means in order to correct the input variable of the first filter means, the correction variable being acquired on the basis of the input variable of the first filter means by filtering using a second filter means.

2. Device according to Claim 1, **characterized in that** the second filter means have at least differentiating behaviour.

3. Device according to Claim 1 or 2, **characterized in that** an output variable of the second filter means can be weighted with a factor.

4. Device according to one of the preceding claims, **characterized in that** the output variable of the second filter means or the correction variable is limited.

5. Device according to Claim 3, **characterized in that** the factor is dependent on the transmission behaviour of the first filter means.

6. Device according to one of the preceding claims, **characterized in that** in addition the output variable of the first filter means can be corrected using the weighted input variable of the first filter means.

7. Method for filtering a variable, having a first filter means for forming an output variable as a function of an input variable of the filter means, the first filter means having at least one delaying effect, the variable being a signal for actuating power-determining actuators, a quantity request signal, an output signal of an accelerator pedal or a rotational speed signal, **characterized in that** a correction variable is applied at the input of the first filter means in order to correct the input variable of the first filter means, a correction variable is applied to the input of the first filter means in order to correct the input variable of the first filter means, the correction variable being acquired on the basis of the input variable of the first filter means by filtering using a second filter means.

## Revendications

1. Dispositif de filtrage d'une grandeur, comprenant un premier filtre pour former une grandeur de sortie en fonction d'une grandeur d'entrée du filtre, le premier filtre présentant au moins une action de temporisation, la grandeur étant un signal de commande d'actionneurs de définition de puissance, un signal de souhait d'un dosage, un signal de sortie d'une pédale d'accélérateur ou un signal de vitesse de rotation,
**caractérisé en ce qu'**
une grandeur de correction est adaptée à l'entrée du premier filtre pour corriger sa grandeur d'entrée, cette grandeur de correction étant obtenue à partir de la grandeur d'entrée du premier filtre par filtrage au moyen d'un deuxième filtre.

2. Dispositif selon la revendication 1,
**caractérisé en ce que**
le deuxième filtre présente au moins un comportement différentiel.

3. Dispositif selon la revendication 1 ou 2,
**caractérisé en ce qu'**
une grandeur de sortie du deuxième filtre peut être pondérée avec un coefficient.

4. Dispositif selon l'une quelconque des revendications précédentes,
**caractérisé en ce que**
la grandeur de sortie du deuxième filtre ou la grandeur de correction est limitée.

5. Dispositif selon la revendication 3,
**caractérisé en ce que**
le coefficient est dépendant de la réponse du premier filtre.

6. Dispositif selon l'une quelconque des revendications précédentes,
**caractérisé en ce que**
la grandeur de sortie du premier filtre peut être en outre corrigée avec la grandeur d'entrée pondérée du premier filtre.

7. Procédé de filtrage d'une grandeur, à l'aide d'un premier filtre pour former une grandeur de sortie en fonction d'une grandeur d'entrée du filtre, le premier filtre présentant au moins une action de temporisation, la grandeur étant un signal de commande d'actionneurs de définition de puissance, un signal de souhait d'un dosage, un signal de sortie d'une pédale d'accélérateur ou un signal de vitesse de rotation,
**caractérisé en ce qu'**
on adapte à l'entrée du premier filtre pour corriger la grandeur d'entrée du premier filtre, une grandeur de correction obtenue à partir de la grandeur d'entrée du premier filtre par filtrage au moyen d'un deuxième filtre.
